# EUROPÄISCHE PATENTSCHRIFT

(11) **EP 2 719 841 B1**
(45) Veröffentlichungstag und Bekanntmachung des Hinweises auf die Patenterteilung: **22.04.2015**
(21) Anmeldenummer: 12187924.1
(22) Anmeldetag: 10.10.2012
(51) Int. Cl.: E03C 1/10

(54) **Belüftungsventil zur Verwendung in einem Trinkwassersystem**
Aeration valve for use in a drinking water system
Soupape d'aération destinée à être utilisée dans un système d'eau potable

(43) Veröffentlichungstag der Anmeldung: 16.04.2014
(73) Patentinhaber: Rossi, Antonio Attilio, 25065 Lumezzane (IT)
(72) Erfinder: Rossi, Antonio Attilio, 25065 Lumezzane (IT)
(74) Vertreter: DREISS Patentanwälte PartG mbB

(56) Entgegenhaltungen:
- EP-B1- 1 217 132
- DE-A1- 3 044 489
- FR-A1- 2 319 827
- GB-A- 2 181 819

## Beschreibung

Die Erfindung betrifft ein Belüftungsventil zur Verwendung in einem Trinkwassersystem, mit den Merkmalen des Oberbegriffs des Patentanspruchs 1.

Belüftungsventile zur Verwendung in einem Trinkwassersystem sind beispielsweise aus der EP 1 217 132 B1 bekannt. Diese Belüftungsventile dienen dazu, Trinkwasser-Entnahmestellen dahingehend abzusichern, dass bereits aus der Entnahmestelle ausgetretenes Trinkwasser nicht zurück auf die Reinseite des Trinkwassersystems gelangt. Dies kann beispielsweise passieren, wenn reines Trinkwasser mittels eines Schlauchs in eine Badewanne eingeleitet wird, das Wasseraustrittsende des Schlauchs in das in der Badewanne gesammelte (und somit bereits potentiell verunreinigte) Wasser eintaucht und gleichzeitig der Versorgungsdruck auf der Reinseite des Trinkwassersystems auf einen zu niedrigen Wert absinkt. Wenn sich in diesem Fall auf der Reinseite des Trinkwassersystems ein Unterdruck bildet, bewirkt dieser Unterdruck, dass das bereits in die Badewanne eingelassene Wasser, welches möglicherweise bereits durch Badezusätze oder Schmutz verunreinigt ist, in die Reinseite des Trinkwassersystems eingesaugt wird.

Zur Vermeidung des vorstehend beschriebenen Problems umfasst ein Belüftungsventil einen Ventilkörper, welcher in einer Ruhestellung eine Fluidverbindung zwischen einer Umgebung des Belüftungsventils und einem wasserführenden Gehäuseinnenraum unterbricht. Wenn in dem Gehäuseinnenraum nun ein (unerwünschter) Unterdruck anliegt, öffnet der Ventilkörper, sodass die Verbindung zwischen der Umgebung des Belüftungsventils und dem Gehäuseinnenraum hergestellt wird und der Gehäuseinnenraum und sich an das Belüftungsventil anschließende Leitungsabschnitte mit Umgebungsluft befüllt werden. Die Leitungen werden also "belüftet". Diese Belüftung verhindert, dass Wasser entgegen der normalen Gebrauchsfließrichtung in die Reinseite eines Trinkwassersystems angesaugt werden kann.

Während des normalen Betriebs eines Trinkwassersystems nimmt das Belüftungsventil bzw. der Ventilkörper des Belüftungsventils eine Ruhestellung ein. In dieser Ruhestellung muss gewährleistet sein, dass der Dichtungsabschnitt des Ventilkörpers und der Ventilsitz eine ausreichende Dichtwirkung haben, um zu vermeiden, dass Reinwasser aus dem Gehäuseinnenraum in die Umgebung des Belüftungsventils austritt. Gleichzeitig muss aber auch in den vorstehend beschriebenen, nur selten auftretenden Fällen, in denen ein Unterdruck entsteht und das Belüftungsventil öffnen muss, ein zuverlässiges Abheben des Ventilkörpers von dem Ventilsitz gewährleistet sein, um die vorstehende Belüftungsfunktion realisieren zu können.

Die Anforderungen, die an die Funktionstüchtigkeit eines Belüftungsventils gestellt werden, sind in der Norm EN 15096 (Fassung Januar 2008) "Sicherungseinrichtungen zum Schutz des Trinkwassers gegen Verschmutzung durch Rückfließen; Rohrbelüfter für Schlauchanschlüsse; DN 15 bis DN 25; Familie H, Typ B und Typ D; Allgemeine technische Bestimmungen" definiert. Die in dieser Norm festgelegten Anforderungen an ein Belüftungsventil betreffen geeignete Materialien, die mechanische Belastbarkeit, die Dichtigkeit unter statischen und dynamischen Bedingungen, Fließraten, Öffnungsdrücke, Dauerbelastbarkeit, Ansaugeigenschaften sowie die Freigängigkeit der in der Belüftungsstellung herzustellenden Fluidverbindungen.

Um die in der vorstehend genannten Norm definierten Anforderungen erfüllen zu können, liegt der vorliegenden Erfindung die Aufgabe zugrunde, ein Belüftungsventil zu schaffen, welches sich durch eine besonders hohe Betriebssicherheit auszeichnet.

Diese Aufgabe wird bei einem eingangs genannten Belüftungsventil erfindungsgemäß mit den kennzeichnenden Merkmalen des Patentanspruchs 1 gelöst.

Das erfindungsgemäße Belüftungsventil ermöglicht es, in der Ruhestellung des Ventilkörpers auf den Ventilkörper ausgeübte Kräfte nicht nur über den Dichtungsabschnitt, sondern zusätzlich über mindestens zwei weitere, von dem Dichtungsabschnitt separat bereitgestellte und voneinander getrennte Anschlagflächen in gehäusefeste Gegenflächen abzuleiten. Hierdurch wird der Dichtungsabschnitt des Ventilkörpers in der Ruhestellung entlastet. Gleichzeitig ermöglichen es die zueinander versetzten Anschlagflächen, den Ventilkörper auf zueinander versetzten Höhen abzustützen, sodass ein Verkippen und somit ein Verkanten des Ventilkörpers in dem Ventilgehäuse, verhindert wird. Darüber hinaus ermöglicht es die zueinander versetzte Anordnung von mindestens zwei Anschlagflächen, eine lokal begrenzte, übermäßige Verquetschung eines Materialabschnitts des Ventilkörpers zu verhindern. Eine solche Verquetschung geht mit der Gefahr einher, dass die übermäßig verformten Materialabschnitte gegen das Ventilgehäuse gedrückt werden, wodurch ein zuverlässiges Öffnen des Ventilkörpers möglicherweise gefährdet ist.

Im Rahmen der Erfindung ist es möglich, dass der vorstehend genannte Grenzdruck ein Maximaldruck ist, welcher bewirkt, dass der Ventilkörper so verformt wird, dass mindestens zwei Anschlagflächen gleichzeitig in Anlage mit den gehäusefesten Gegenflächen gelangen. Hierfür ist es bevorzugt, wenn die Anschlagflächen bezogen auf die Bewegungsachse denselben Abstand wie die Gegenflächen aufweisen.

Es ist aber auch möglich, dass bei einem ersten Druck, welcher kleiner ist als der Grenzdruck, Anschlagfläche in Anlage mit einer dieser Anschlagfläche zugeordneten Gegenfläche gelangt. Bei weiterer Erhöhung des Drucks bis hin zum Grenzdruck wird der Ventilkörper dann weiter verformt, und zwar so, dass auch eine zweite Anschlagfläche in Anlage mit einer dieser zweiten Anschlagfläche zugeordneten zweiten Gegenfläche gelangt. Hierfür ist es bevorzugt, wenn die Anschlagflächen bezogen auf die Bewegungsachse einen Abstand voneinander aufweisen, der von einem Abstand der Gegenflächen verschieden ist.

Zur Maximierung der Abstützwirkung der Anschlagflächen ist es bevorzugt, wenn mindestens eine Anschlagfläche, vorzugsweise beide Anschlagflächen, im Wesentlichen senkrecht zu der Bewegungsachse orientiert ist/sind. Es ist aber auch möglich, eine Anschlagfläche oder mehrere Anschlagflächen vorzusehen, welche zu der Bewegungsachse geneigt sind.

Eine besonders raumsparende Anordnung ergibt sich, wenn die Anschlagflächen zu der Bewegungsachse konzentrisch angeordnet sind.

Bei einer Ausführungsform der Erfindung ist vorgesehen, dass eine erste Anschlagfläche eine Stirnfläche eines dem Dichtungsabschnitt abgewandten Endes des Ventilkörpers ist. Dies ermöglicht eine zuverlässige Einleitung von Verformungskräften mittels der ersten Anschlagfläche in eine dieser Anschlagfläche zugeordnete erste Gegenfläche.

Bevorzugt ist es ferner, wenn die erste Anschlagfläche kreisförmig ist. Insbesondere wird die erste Anschlagfläche mittels eines zylindrischen oder im Wesentlichen zylindrischen Endabschnitts des Ventilkörpers bereitgestellt. Hierdurch ist gewährleistet, dass eine zuverlässige Einleitung von Verformungskräften mittels der ersten Anschlagfläche unabhängig von einer Drehlage des Ventilkörpers um die Bewegungsachse erfolgen kann.

Bei einer weiteren Ausführungsform der Erfindung ist vorgesehen, dass eine zweite Anschlagfläche entlang der Bewegungsachse gesehen zwischen einem dem Dichtungsabschnitt abgewandten Ende des Ventilkörpers und dem Dichtungsabschnitt angeordnet ist. Dies ermöglicht eine Abstützung des Ventilkörpers in einem Zwischenbereich. Hierdurch kann ein Verkippen oder Verkanten des Ventilkörpers in dem Ventilgehäuse in besonders zuverlässiger Weise verhindert werden. Ferner ermöglicht es die zweite Anschlagfläche bei Anlage an einer dieser zweiten Anschlagfläche zugeordneten zweiten Gegenfläche, die zwischen der ersten Anschlagfläche und der ersten Gegenfläche ausgeübten Druckkräfte zu verringern. Dies führt zu einer gleichmäßigeren Verformung des Ventilkörpers, wodurch lokal begrenzte, durch Quetschung entstehende Materialhäufungen vermieden werden.

Bei einer bevorzugten Ausführungsform ist vorgesehen, dass die zweite Anschlagfläche ringförmig ist. Dies ermöglicht eine raumsparende, insbesondere konzentrische Anordnung einer zweiten Anschlagfläche an dem Ventilkörper.

Bei einer besonders bevorzugten Ausführungsform der Erfindung ist vorgesehen, dass die zweite Anschlagfläche von einer Kreisringform abweicht und mindestens einen in radialer Richtung erweiterten Flächenabschnitt und mindestens einen in radialer Richtung verengten Flächenabschnitt aufweist. Dies ermöglicht es, die bei Anlage an einer zweiten Gegenfläche auf die zweite Anschlagfläche wirkenden Druckkräfte über die Erstreckung der zweiten Anschlagfläche hinweg zu variieren. Dies hat den Vorteil, dass zwischen der zweiten Anschlagfläche und einer zugeordneten zweiten Gegenfläche wirkende Haftkräfte lokal verringert werden können. Auch diese Maßnahme trägt zu einem zuverlässigen Abheben des Ventilkörpers bei.

Ferner ist es vorteilhaft, wenn der Ventilkörper mindestens einen sich nach radial außen erweiternden Materialabschnitt aufweist, der eine sich parallel zu der Bewegungsachse erstreckende, nach radial außen weisende Ventilkörper-Führungsfläche aufweist. Hierdurch ist eine besonders zuverlässige Führung des Ventilkörpers zwischen der Ruhestellung und der Belüftungsstellung gewährleistet.

Besonders bevorzugt ist es, wenn der Ventilkörper entlang eines Umfangs verteilt mindestens zwei, vorzugsweise drei Materialabschnitte aufweist, und dass jeweils zwei Materialabschnitte zwischen sich einen Fluidkanal begrenzen. Auf diese Weise kann der Ventilkörper entlang seines Umfangs geführt werden, jedoch nicht mittels einer im Umfangsrichtung geschlossenen Führungsfläche, sondern mittels in Umfangsrichtung zueinander versetzter Führungsflächen. Zwischen den einzelnen Ventilkörper-Führungsflächen bzw. zwischen jeweils zwei zueinander benachbarten Materialabschnitten sind Freiräume vorgesehen, die einen Fluidkanal bilden, welcher in der Belüftungsstellung des Belüftungsventils Teil der Fluidverbindung zwischen der Umgebung des Ventilgehäuses und dem wasserführenden Gehäuseinnenraum ist. Die Fluidkanäle vergrößern den für von außen einströmende Luft zur Verfügung stehenden Strömungsraum, sodass in der Belüftungsstellung ein von dem Ventilkörper unbehindertes und rasches Belüften der an das Belüftungsventil angrenzenden Leitungen des Trinkwassersystems sichergestellt ist.

Bei dem erfindungsgemäßen Belüftungsventil handelt es sich in vorteilhafter Weise um ein Belüftungsventil des Typs HB, insbesondere gemäß Norm EN 15096 (Fassung Januar 2008).

Die Erfindung betrifft ferner eine Sicherungskombination, umfassend ein vorstehend beschriebenes Belüftungsventil, und ein Rückschlagventil, welches als Rückflussverhinderer einen Rückfluss von Wasser entgegen der vorgesetzten Gebrauchsrichtung verhindert. Hierbei handelt es sich vorzugsweise um eine Sicherungskombination des Typs HD, insbesondere gemäß Norm 15096.

Weitere Merkmale und Vorteile der Erfindung sind Gegenstand der nachfolgenden Beschreibung und der zeichnerischen Darstellung bevorzugter Ausführungsbeispiele.

In den Zeichnungen zeigen:
- Figur 1: eine schematische Darstellung einer Ausführungsform eines Trinkwassersystems;
- Figur 2: eine Seitenansicht einer Ausführungsform eines Belüftungsventils;
- Figur 3: einen Längsschnitt des Belüftungsventils gemäß Figur 2;
- Figur 4: eine Seitenansicht einer Ausführungsform eines Ventilkörpers;
- Figur 5: eine Unteransicht des Ventilkörpers gemäß Figur 4;
- Figur 6: eine schematische Darstellung einer weiteren Ausführungsform eines Trinkwassersystems;
- Figur 7: eine Seitenansicht einer Ausführungsform einer Sicherungskombination; und
- Figur 8: einen Längsschnitt der Sicherungskombination gemäß Figur 7.

In Figur 1 ist eine Ausführungsform eines Trinkwassersystems dargestellt und insgesamt mit dem Bezugszeichen 10 bezeichnet. Das System 10 umfasst eine Reinseite 12 zur Bereitstellung von Trinkwasser und eine Brauchseite 14 für Brauchwasser 16. Das Brauchwasser 16 kann in einem Behälter 18, beispielsweise einer Badewanne, gesammelt werden. Dabei gibt der bezogen auf die Schwerkraftrichtung obere Rand 20 des Behälters 18 einen höchstmöglichen Brauchwasserspiegel 22 vor.

Mindestens 250 mm oberhalb des Brauchwasserspiegels 22 ist auf der Reinseite 12 des Trinkwassersystems 10 ein Belüftungsventil 24 angeordnet.

Das Belüftungsventil 24 weist einen Wassereingang 26 sowie einen Wasserausgang 28 auf. Eine Gebrauchsrichtung, in welcher Reinwasser durch das Belüftungsventil 24 strömt, ist in der Zeichnung mit dem Bezugszeichen 30 bezeichnet.

Das Belüftungsventil 24 ist in einer Umgebung 32 angeordnet. Aus der Umgebung 32 kann in einer Belüftungsstellung des Belüftungsventils 24 Umgebungsluft in das Belüftungsventil 24 hinein eingeleitet werden.

Das Belüftungsventil 24 kommuniziert eingangsseitig mit einem Absperrventil 34, welches über eine Leitung 36 mit dem Wassereingang 26 verbunden ist. Das Absperrventil 34 und/oder die Leitung 36 und/oder das Belüftungsventil 24 können auch in einer gemeinsamen Armatur baulich zusammengefasst angeordnet sein.

Der Wasserausgang 28 kommuniziert beispielsweise mit einem (in der Zeichnung nicht dargestellten) Schlauch, mittels welchem Reinwasser in den Behälter 18 einleitbar ist.

Das Belüftungsventil 24 weist an seinem Wasserausgang 28 ein Außengewinde 38 auf (vgl. Figur 2). Das Außengewinde 38 hat beispielsweise eine Größe von G 1/2 (= 1/2 Zoll = DN 15), G 3/4 (= 3/4 Zoll, DN 20) oder G 1 (= 1 Zoll, DN 25).

Benachbart zu dem Gewinde 38 ist eine Werkzeugangriffsfläche 40 vorgesehen. Benachbart zu dem Wassereingang 26 ist eine weitere Werkzeugangriffsfläche 42 angeordnet.

Im Bereich des Wassereingangs 26 weist das Belüftungsventil 24 ein Innengewinde 44 auf. Das Innengewinde 44 weist vorzugsweise dieselben oben genannten Maße auf wie das Außengewinde 38.

Das Belüftungsventil 24 umfasst ein mehrteiliges Ventilgehäuse 46 (vgl. Figur 3). Das Ventilgehäuse 46 weist ein erstes Gehäuseteil 48, ein mit dem ersten Gehäuseteil 48 verbundenes, insbesondere verpresstes zweites Gehäuseteil 50 sowie ein mit dem ersten Gehäuseteil 48 verschraubtes drittes Gehäuseteil 52 auf. Die Gehäuseteile 48 bis 52 begrenzen gemeinsam einen Gehäuseinnenraum 54, welcher von dem Wassereingang 26 hin zu dem Wasserausgang 26 entlang eines Fließpfads 56 in Gebrauchsrichtung 30 mit Reinwasser durchströmbar ist.

Das erste Gehäuseteil 48 und das dritte Gehäuseteil 52 sind beispielsweise aus einem metallischen Material, vorzugsweise aus Messing oder einer Messinglegierung, insbesondere aus vernickeltem Messing, hergestellt.

Das zweite Gehäuseteil 50 ist vorzugsweise aus einem Kunststoffmaterial, insbesondere aus Polyoxymethylen (POM) hergestellt. Hierbei handelt es sich beispielsweise um das Material "Ultraform N2320" der Firma BASF.

Das zweite Gehäuseteil 50 dient zur Lagerung eines Ventilkörpers 58. Der Ventilkörper 58 ist aus einem elastisch nachgiebigen Material hergestellt, beispielsweise aus einem synthetischen Kautschukmaterial ("Gummi"), vorzugsweise aus Ethylen-Propylen-Dien-Kautschuk (EPDM).

Das erste Gehäuseteil 48 weist einen ringförmig vorspringende Kante 59 auf, welche eine untere Berandung des zweiten Gehäuseteils 50 umgreift und als Dichtung gegen ein Durchtritt von Wasser wirksam ist.

Der Ventilkörper 58 ist entlang einer zentrischen Bewegungsachse 60 bewegbar (vgl. Figur 4). Die zentrische Bewegungsachse 60 entspricht bei einer bevorzugten Ausführungsform einer zentralen, sich vom Wassereingang 26 zum Wasserausgang 28 erstreckenden Achse 62 des Belüftungsventils 24 (vgl. Figur 3).

Das zweite Gehäuseteil 50 des Ventilgehäuses 46 weist einen dem Wassereingang 26 zuwandten ersten Führungsabschnitt 64 auf, welcher vorzugsweise ringförmig, insbesondere kreiszylindrisch, ausgebildet ist.

Ferner weist das zweite Gehäuseteil 50 auf seiner dem Wasserausgang 28 zugewandten Seite einen zweiten Führungsabschnitt 66 auf, welcher ebenfalls vorzugsweise ringförmig, insbesondere kreiszylindrisch, ausgebildet ist. Entlang der Achse 62 gesehen zwischen dem ersten Führungsabschnitt 64 und dem zweiten Führungsabschnitt 66 weist das zweite Gehäuseteil 50 mindestens einen sich in radialer Richtung erstreckenden Durchbruch 68 auf, vorzugsweise zwei sich gegenüberliegende Durchbrüche 68. Die Durchbrüche 68 auf kommunizieren über eine ringförmige, endseitige Öffnung 70 des dritten Gehäuseteils 52 mit der Umgebung 32 des Belüftungsventils 24. In einer in Figur 3 dargestellten Belüftungsstellung ist somit eine Belüftung des Gehäuseinnenraums 54 entlang eines Belüftungspfads 72 ermöglicht (in Figur 3 strichpunktiert dargestellt).

Es versteht sich, dass der (Wasser-)Fließpfad 56 auf Höhe der Durchbrüche 68 hinter und/oder vor der in Figur 3 dargestellten Zeichenebene verläuft.

Das Ventilgehäuse 46, insbesondere das zweite Gehäuseteil 50, weist an einem dem Wassereingang 26 zugewandten Ende einen insbesondere ringförmigen Ventilsitz 74 auf. Nach radial innen benachbart zu dem Ventilsitz 74 ist eine ringförmige, konische Vertiefung 76 vorgesehen.

Das Ventilgehäuse 46, insbesondere das zweite Gehäuseteil 50, weist an seinem dem Wasserausgang 28 zugewandten Ende ein Bodenelement 80 auf, welches gemeinsam mit dem zweiten Führungsabschnitt 66 eine topfförmige Vertiefung bildet, welche sich ausgehend von den Durchbrüchen 68 in Richtung auf den Wasserausgang 28 erstreckt. Am oberen Rand des zweiten Führungsabschnitts 66 geht der zweite Führungsabschnitt 66 in einen tellerförmigen Abschnitt 82 über, welcher gleichzeitig Teil einer Begrenzung der Durchbrüche 68 ist.

Die dem Wassereingang 26 zugewandte Seite des Bodens 80 bildet eine erste Gegenfläche 84. Eine dem Wassereingang 26 zugewandte Seite des Abschnitts 82 bildet in einem ringförmigen, zu dem zweiten Führungsabschnitt 66 benachbarten Bereich eine zweite Gegenfläche 86.

Die erste Gegenfläche 84 ist kreisförmig. Die zweite Gegenfläche 86 ist ringförmig, insbesondere kreisringförmig.

Der Ventilkörper 58 weist ein wassereingangseitiges Ende 88 und ein wasserausgangsseitiges Ende 90 auf (vgl. Figur 4).

An dem wassereingangsseitigen Ende 88 ist ein tellerförmiger Dichtungsabschnitt 92 vorgesehen, welcher an seiner dem wasserausgangsseitigen Ende 90 zugewandten Seite eine ringförmige, insbesondere kreisringförmige Dichtfläche 94 trägt, welche in einer Ruhestellung des Ventilkörpers 58 dichtend an dem Ventilsitz 74 anliegt.

An den Dichtungsabschnitt 92 schließt sich in Richtung auf das wassereingangsseitige Ende 88 ein Handhabungsabschnitt 94 an, welcher bei abgeschraubtem drittem Gehäuseteil 52 ein Herausheben des Ventilkörpers 58 aus dem zweiten Gehäuseteil 50 heraus (beispielsweise für Reinigungs-, Entkalkungs-, Wartungs- und/oder Kontrollzwecke) erleichtert. Der Handhabungsabschnitt 94 ist insbesondere dann hilfreich, wenn das Belüftungsventil eine in der in der Zeichnung dargestellte Lage einnimmt, in welcher der Ventilkörper 58 entgegen der Schwerkraftrichtung abgehoben werden muss.

In Richtung auf das wasserausgangsseitige Ende 90 schließt sich an den Dichtungsabschnitt 92 ein konischer Führungsabschnitt 96 an, welcher in einer Ruhestellung des Ventilkörpers 58 mit der konischen Vertiefung 76 des zweiten Gehäuseteils 50 zusammenwirkt.

An den Führungsabschnitt 96 in Richtung auf das wasserausgangsseitige Ende 90 schließt sich ein Zwischenabschnitt 98 des Ventilkörpers an. An den Zwischenabschnitt 98 schließt sich in Richtung auf das wasserausgangsseitige Ende 90 ein insbesondere vollzylindrischer Endabschnitt 100 an. Der Endabschnitt 100 weist an seinem freien Ende eine Stirnfläche 102 auf. Diese ist insbesondere kreisförmig.

Der Endabschnitt weist ferner eine zylindrische Führungsfläche 104 auf, welche während einer Bewegung des Ventilkörpers 58 entlang der Bewegungsachse 60 mit dem zweiten Führungsabschnitt 66 des zweiten Gehäuseteils 50 zusammenwirkt.

Der Zwischenabschnitt 98 weist zumindest in Teilabschnitten eine größere radiale Erstreckung auf als der Endabschnitt 100, sodass eine zu der Bewegungsachse 60 winklige, insbesondere senkrechte, Absatzfläche 106 entsteht.

Die Stirnfläche 102 bildet eine erste Anschlagfläche 108. Die Absatzfläche 106 bildet eine zweite Anschlagfläche 110.

Eine radiale äußere Begrenzung des Zwischenabschnitts 98 umfasst in Umfangsrichtung voneinander getrennte Ventilkörper-Führungsflächen 112. Diese Führungsflächen werden jeweils von sich ausgehend von der Bewegungsachse 60 nach radial außen erweiternden Materialabschnitten 114 gebildet. Die Ventilkörper-Führungsflächen 112 gehen jeweils paarweise in Verbindungsflächen 116 über, welche einen kleineren radialen Abstand zu der Bewegungsachse 60 aufweisen als die Ventilkörper-Führungsflächen 112. Auf diese Weise entstehen jeweils zwischen zwei benachbart angeordneten Materialabschnitten 114 Fluidkanäle 118 (vgl. Figur 3) .

Die Materialabschnitte 114 erstrecken sich bis hin zu der Absatzfläche 106. Daher weicht die ringförmige Absatzfläche 106 (gleich zweite Anschlagfläche 110) von einer Kreisringform ab. Auf Höhe einer Materialerweiterung 114 weist die Absatzfläche 106 jeweils einen in radialer Richtung erweiterten Flächenabschnitt 120 auf (vgl. Figur 4, radiale Erweiterung in einer aus der Zeichenebene herausgehenden Richtung). Im Bereich eines Fluidkanals 118 ist die Absatzfläche 106 im Bereich eines Flächenabschnitts 122 in radialer Richtung verengt.

Ein parallel zu den Achsen 60 und/oder 62 gemessener Abstand zwischen der Dichtfläche 94 und der ersten Anschlagfläche 108 ist geringfügig größer als ein Abstand zwischen dem Ventilsitz 74 und der ersten Gegenfläche 84. Ferner ist ein Abstand zwischen der Dichtfläche 94 und der zweiten Anschlagfläche 110 geringfügig größer als ein Abstand zwischen dem Ventilsitz 74 und der zweiten Gegenfläche 86, jeweils bezogen auf die Bewegungsachse 60 des Ventilkörpers 58 bzw. auf die zentrale Achse 62 des Belüftungsventils 24.

Der vorstehend genannte, geringfügig größere Abstand beträgt beispielsweise zwischen ungefähr 0,1 mm und ungefähr 1 mm.

Ausgehend von einer in Figur 3 dargestellten Belüftungsstellung wird das Belüftungsventil geschlossen, indem Wasserdruck auf das wassereingangsseitige Ende 88 des Ventilkörpers 58 wirkt. Hierdurch wird der Dichtungsabschnitt 92 mit seiner Dichtfläche 94 gegen den Ventilsitz 74 gedrückt.

Ausgehend von Stellung des Ventilkörpers, in welcher die Dichtfläche 94 in Anlage mit dem Ventilsitz 74 in Anlage gelangt ist, wird der Ventilkörper 58 bei Beaufschlagung des wassereingangsseitigen Endes 88 mit druckbeaufschlagtem Wasser verformt, sodass die erste Anschlagfläche 108 in Anlage mit der ersten Gegenfläche 80 und die zweite Anschlagfläche 110 in Anlage mit der zweiten Gegenfläche 86 gelangt. Auf diese Weise werden durch das Wasser ausgeübte Druckkräfte auf den Ventilkörper sowohl durch die erste Anschlagfläche 108 als auch durch die zweite Anschlagfläche 110 in das Ventilgehäuse 46 abgeleitet und gleichzeitig der Dichtungsabschnitt 92 entlastet.

Bei einer bevorzugten Ausführungsform ist der Abstand der ersten Anschlagfläche 108 zu der zweiten Anschlagfläche 110 identisch mit dem Abstand der ersten Gegenfläche 84 zu der zweiten Gegenfläche 86. Hierdurch gelangen die Anschlagflächen 108, 110 zumindest in etwa gleichzeitig, d. h. bei demselben Grenzdruck, in Anlage mit den Gegenflächen 84, 86.

Bei einer Ausführungsform der Erfindung ist vorgesehen, dass der Abstand zwischen den Gegenflächen 84 und 86 größer ist als der Abstand zwischen den Anschlagflächen 108 und 110, sodass zunächst die zweite Anschlagfläche 110 in Anlage mit der zweiten Gegenfläche 86 gelangt und bei weiter erhöhtem Druck dann auch die erste Anschlagfläche 108 in Anlage mit der ersten Gegenfläche 84 gelangt.

Bei einer alternativen Ausführungsform der Erfindung ist vorgesehen, dass der Abstand zwischen den Gegenflächen 84 und 86 kleiner ist als der Abstand zwischen den Anschlagflächen 108 und 110. Hierbei gelangt zunächst die erste Anschlagfläche 108 in Anlage mit der ersten Gegenfläche 84. Bei weiter erhöhtem Druck gelangt dann auch die zweite Anschlagfläche 110 in Anlage mit der zweiten Gegenfläche 86.

Eine weitere Ausführungsform eines Trinkwassersystems 10 ist in Figur 6 dargestellt. Dieses Trinkwassersystem 10 entspricht in seinem Aufbau mit Ausnahme der nachstehend beschriebenen Unterschiede dem Aufbau des vorstehend beschriebenen Trinkwassersystems. Daher wird auf die vorstehende Beschreibung des Trinkwassersystems gemäß Figur 1 und des Belüftungsventils 24 gemäß Figuren 2 bis 5 Bezug genommen.

Im Unterschied zu dem Trinkwassersystem 10 gemäß Figur 1 weist das Trinkwassersystem 10 gemäß Figur 6 anstelle eines Belüftungsventils 24 eine Sicherungskombination 124 auf, welche ein Belüftungsventil 24 umfasst sowie zusätzlich, und zwar in Fließrichtung 30 vor dem Belüftungsventil 24, ein Rückschlagventil 126 (vgl. Figur 8).

Das Belüftungsventil 24 der Sicherungskombination 124 entspricht in seinem Aufbau und in seiner Funktionsweise dem vorstehend beschriebenen Belüftungsventil 24. Im Unterschied zu dem vorstehend beschriebenen Belüftungsventil 24 umfasst die Sicherungskombination 124 ein drittes Gehäuseteil 52, welches nicht nur mit dem ersten Gehäuseteil 48 verschraubbar ist, sondern zusätzlich zur Aufnahme des Rückschlagventils 126 dient.

Das Rückschlagventil 126 umfasst eine Feder 128, welche einen Ventilkörper 130 in eine Öffnungsstellung drückt, in welcher Reinwasser von dem Wassereingang 26 durch das Rückschlagventil 26 in den Gehäuseinnenraum 54 eintreten und zu dem Wasserausgang 28 gelangt. Wenn in dem Gehäuseinnenraum 54 ein unerwünscht hoher Wasserdruck anliegt, bewirkt dieser entgegen der Wirkung der Feder 128 ein Schließen des Ventilkörpers 130 gegen einen Ventilsitz 132, sodass ein Wasserfluss ausgehend von dem Wasserausgang 28 entgegen der Gebrauchsrichtung 30 in Richtung auf den Wassereingang 126 verhindert wird.

Der Ventilkörper 130 und der Ventilsitz 132 sind vorzugsweise aus einem Kunststoffmaterial, insbesondere aus Polyoxymethylen (POM) hergestellt. Hierbei handelt es sich beispielsweise um das Material "Ultraform N2320" der Firma BASF.

Im Übrigen sind der Aufbau und die Funktionsweise der Sicherungskombination 124 identisch mit dem Aufbau und der Funktionsweise des vorstehend unter Bezugnahme auf die Figuren 2 bis 5 beschriebenen Belüftungsventil 24.

## Patentansprüche

1. Belüftungsventil (24) zur Verwendung in einem Trinkwassersystem (10), mit einem Ventilgehäuse (46), einem Ventilkörper (58) und mit einem Ventilsitz (74), wobei in einer Belüftungsstellung zur Herstellung einer Fluidverbindung zwischen einer Umgebung (32) des Ventilgehäuses (46) und eines Gehäuseinnenraums (54) ein Dichtungsabschnitt (92) des Ventilkörpers (58) von dem Ventilsitz (74) abgehoben ist und wobei in einer Ruhestellung zur Unterbrechung der Fluidverbindung der Dichtungsabschnitt (92) dichtend an dem Ventilsitz (74) anliegt, wobei der Ventilkörper zu dem Dichtungsabschnitt (92) beabstandet eine erste Anschlagfläche (108) aufweist, welche in der Ruhestellung bei Überschreitung eines auf den Ventilkörper (58) ausgeübten Grenzdrucks und einer damit einhergehenden Verformung des Ventilkörpers (58) mit einer gehäusefesten ersten Gegenfläche (84) zusammenwirkt, **dadurch gekennzeichnet, dass** der Ventilkörper (58) zu dem Dichtungsabschnitt (92) beabstandet mindestens eine weitere, bezogen auf eine Bewegungsachse (60) des Ventilkörpers (58) relativ zu der ersten Anschlagfläche (108) versetzt angeordnete zweite Anschlagfläche (110) aufweist, welche in der Ruhestellung bei Überschreitung eines auf den Ventilkörper (58) ausgeübten Grenzdrucks und einer damit einhergehenden Verformung des Ventilkörpers (58) mit einer versetzt zu der ersten Gegenfläche (84) angeordneten gehäusefesten zweiten Gegenfläche (86) zusammenwirkt.

2. Belüftungsventil (24) nach Anspruch 1, **dadurch gekennzeichnet, dass** die Anschlagflächen (108, 110) bezogen auf die Bewegungsachse (60) denselben Abstand wie die Gegenflächen (84, 86) aufweisen.

3. Belüftungsventil (24) nach Anspruch 1, **dadurch gekennzeichnet, dass** die Anschlagflächen (108, 110) bezogen auf die Bewegungsachse (60) einen Abstand voneinander aufweisen, der von einem Abstand der Gegenflächen (84, 86) verschieden ist.

4. Belüftungsventil (24) nach einem der voranstehenden Ansprüche, **dadurch gekennzeichnet, dass** mindestens eine Anschlagfläche (108, 110) vorzugsweise beide Anschlagflächen, im Wesentlichen senkrecht zu der Bewegungsachse (60) orientiert ist/sind.

5. Belüftungsventil (24) nach einem der voranstehenden Ansprüche, **dadurch gekennzeichnet, dass** die Anschlagflächen (108, 110) zu der Bewegungsachse (60) konzentrisch angeordnet sind.

6. Belüftungsventil (24) nach einem der voranstehenden Ansprüche, **dadurch gekennzeichnet, dass** die erste Anschlagfläche (108) eine Stirnfläche (102) eines dem Dichtungsabschnitt (92) abgewandten Endes (90) des Ventilkörpers ist.

7. Belüftungsventil (24) nach Anspruch 6, **dadurch gekennzeichnet, dass** die erste Anschlagfläche (108) kreisförmig ist.

8. Belüftungsventil (24) nach einem der voranstehenden Ansprüche, **dadurch gekennzeichnet, dass** die zweite Anschlagfläche (110) entlang der Bewegungsachse (60) gesehen zwischen einem dem Dichtungsabschnitt (92) abgewandten Ende (90) des Ventilkörpers (58) und dem Dichtungsabschnitt (92) angeordnet ist.

9. Belüftungsventil (24) nach Anspruch 8, **dadurch gekennzeichnet, dass** die zweite Anschlagfläche (110) ringförmig ist.

10. Belüftungsventil (24) nach Anspruch 9, **dadurch gekennzeichnet, dass** die zweite Anschlagfläche (110) von einer Kreisringform abweicht und mindestens einen in radialer Richtung erweiterten Flächenabschnitt (120) und mindestens einen in radialer Richtung verengten Flächenabschnitt (122) aufweist.

11. Belüftungsventil (24) nach einem der voranstehenden Ansprüche, **dadurch gekennzeichnet, dass** der Ventilkörper (58) mindestens einen sich nach radial außen erweiternden Materialabschnitt (114) aufweist, der eine sich parallel zu der Bewegungsachse (60) erstreckende, nach radial außen weisende Ventilkörper-Führungsfläche (112) aufweist.

12. Belüftungsventil (24) nach Anspruch 11, **dadurch gekennzeichnet, dass** der Ventilkörper (58) entlang eines Umfangs verteilt mindestens zwei, vorzugsweise drei Materialabschnitte (114) aufweist, und dass jeweils zwei Materialabschnitte (114) zwischen sich einen Fluidkanal (118) begrenzen.

13. Belüftungsventil (24) nach einem der voranstehenden Ansprüche, **dadurch gekennzeichnet, dass** es dem Typ HB entspricht, insbesondere gemäß Norm EN 15096 (Fassung Januar 2008).

14. Sicherungskombination (124), umfassend ein Belüftungsventil (24) nach einem der voranstehenden Ansprüche und ein Rückschlagventil (126), welches als Rückflussverhinderer einen Rückfluss von Wasser entgegen der vorgesehenen Gebrauchsrichtung (30) verhindert.

15. Sicherungskombination (124) nach Anspruch 13, **dadurch gekennzeichnet, dass** sie dem Typ HD entspricht, insbesondere gemäß Norm EN 15096 (Fassung Januar 2008).

## Claims

1. An aeration valve (24) for use in a drinking water system (10), comprising a valve housing (46), a valve body (58), and a valve seat (74), whereby in an aeration position a sealing segment (92) of the valve body (58) is lifted off from the valve seat (74) to create a fluid connection between an environment (32) of the valve housing (46) and an interior chamber (54) of the housing, whereby in a resting position the sealing segment (92) rests sealingly on the valve seat (74) to interrupt the fluid connection, whereby the valve body has a first stop surface (108) that is at a distance from the sealing segment (92) and that in the resting position cooperates with a fixed first counter surface (84) when the counter-pressure exerted on the valve body (58) is exceeded and the valve body (58) is deformed as a result, **characterized in that** the valve body (58) at a distance from the sealing segment (92) has at least one further, second stop surface (110) that is offset relative to the first stop surface (108) with respect to an axis of movement (60) of the valve body (58), said second stop surface in the resting position cooperating with a second fixed counter surface (86) when the counter-pressure exerted on the valve body (58) is exceeded and the valve body (58) is deformed as a result, said second fixed counter surface being arranged so as to be offset with respect to the first counter surface (84).

2. The aeration valve (24) as recited in Claim 1, **characterized in that** the stop surfaces (108, 110) have the same distance from the axis of movement (60), as do the counter surfaces (84, 86).

3. The aeration valve (24) as recited in Claim 1, **characterized in that** the stop surfaces (108, 110) with respect to the axis of movement (60) have a distance from each other that is different from the distance between the counter surfaces (84, 86).

4. The aeration valve (24) as recited in any of the preceding claims, **characterized in that** at least one stop surface (108, 110), preferably both stop surfaces, is/are oriented so as to be essentially perpendicular to the axis of movement (60).

5. The aeration valve (24) as recited in any of the preceding claims, **characterized in that** the stop surfaces (108, 110) are arranged so as to be concentric with respect to the axis of movement (60).

6. The aeration valve (24) as recited in any of the preceding claims, **characterized in that** the first stop surface (108) is a front surface (102) of an end (90) of the valve body that is facing away from the sealing segment (92).

7. The aeration valve (24) as recited in Claim 6, **characterized in that** the first stop surface (108) has a circular shape.

8. The aeration valve (24) as recited in any of the preceding claims, **characterized in that** the second stop surface (110) is arranged along the axis of movement (60) between an end (90) of the valve body (58) that is facing away from the sealing segment (92) and the sealing segment (92).

9. The aeration valve (24) as recited in Claim 8, **characterized in that** the second stop surface (110) has an annular shape.

10. The aeration valve (24) as recited in Claim 9, **characterized in that** the second stop surface (110) deviates from an annular shape and has at least one surface segment (120) that widens in the radial direction and at least one surface segment (122) that narrows in the radial direction.

11. The aeration valve (24) as recited in any of the preceding claims, **characterized in that** the valve body (58) has at least one material segment (114) that widens radially to the outside and that has a guide surface (112) that points radially to the outside and extends parallel to the axis of movement (60).

12. The aeration valve (24) as recited in Claim 11, **characterized in that** the valve body (58) has at least two, preferably three, material segments (114) that are distributed along a circumference, and that two material segments (114) confine a fluid channel (118) between them.

13. The aeration valve (24) as recited in any of the preceding claims, **characterized in that** it corresponds to the HB type in accordance with EN 15096 (January 2008 version).

14. A security combination (124), comprising an aeration valve (24) as recited in any of the preceding claims and a non-return valve (126), which as a return-flow inhibitor prevents a return flow of water in opposition to the prescribed direction of use (30).

15. The security combination (124) as recited in Claim 13, **characterized in that** it corresponds to the HD type in accordance with EN 15096 (January 2008 version).

## Revendications

1. Soupape d'aération (24) destinée à être utilisée dans un système d'eau potable (10), pourvue d'un carter (46), d'un corps (58) et d'un siège (74), une partie d'étanchéité (92) du corps (58) de la soupape, dans une position d'aération, étant soulevée du siège (74) de la soupape pour établir une liaison fluidique entre une zone environnante (32) du carter (46) de la soupape et un espace intérieur (54) du carter, et, dans une position de repos, la partie d'étanchéité (92) reposant de manière étanche sur le siège (74) de la soupape pour interrompre la liaison fluidique, le corps (58) de la soupape présentant, à une certaine distance de la partie d'étanchéité (92), une première surface de butée (108), laquelle coopère dans la position de repos, lorsqu'une pression limite exercée sur le corps (58) de la soupape est dépassée et que cela entraîne une déformation du corps (58) de la soupape, avec une première surface complémentaire (84) fixée au carter, **caractérisée en ce que** le corps (58) de la soupape présente, à une certaine distance de la partie d'étanchéité (92), au moins une autre seconde surface de butée (110) décalée de la première surface de butée (108) par rapport à un axe de mouvement (60) du corps (58) de la soupape, ladite seconde surface coopérant dans la position de repos, lorsqu'une pression limite exercée sur le corps (58) de la soupape est dépassée et que cela entraîne une déformation du corps (58) de la soupape, avec une seconde surface complémentaire (86) fixée au carter et décalée de la première surface complémentaire (84).

2. Soupape d'aération (24) selon la revendication 1, **caractérisée en ce que** les surfaces de butée (108, 110) présentent par rapport à l'axe de mouvement (60) la même distance que les surfaces complémentaires (84, 86).

3. Soupape d'aération (24) selon la revendication 1, **caractérisée en ce que** les surfaces de butée (108, 110) présentent par rapport à l'axe de mouvement (60) un écart différent d'un écart entre les surfaces complémentaires (84, 86).

4. Soupape d'aération (24) selon l'une quelconque des revendications précédentes, **caractérisée en ce qu'**au moins une surface de butée (108, 110), de préférence les deux surfaces de butée, est/sont orientée(s) sensiblement perpendiculairement à l'axe de mouvement (60).

5. Soupape d'aération (24) selon l'une quelconque des revendications précédentes, **caractérisée en ce que** les surfaces de butée (108, 110) sont disposées de manière concentrique par rapport à l'axe de mouvement (60).

6. Soupape d'aération (24) selon l'une quelconque des revendications précédentes, **caractérisée en ce que** la première surface de butée (108) est une face frontale (102) d'une extrémité (90) du corps de soupape opposée à la partie d'étanchéité (92).

7. Soupape d'aération (24) selon la revendication 6, **caractérisée en ce que** la première surface de butée (108) est circulaire.

8. Soupape d'aération (24) selon l'une quelconque des revendications précédentes, **caractérisée en ce que** la seconde surface de butée (110), vue le long de l'axe de mouvement (60), est disposée entre une extrémité (90) du corps de soupape (58) opposée à la partie d'étanchéité (92) et la partie d'étanchéité (92).

9. Soupape d'aération (24) selon la revendication 8, **caractérisée en ce que** la seconde surface de butée (110) est annulaire.

10. Soupape d'aération (24) selon la revendication 9, **caractérisée en ce que** la seconde surface de butée (110) se différencie d'une forme annulaire et présente au moins une partie de surface (120) élargie dans la direction radiale et au moins une partie de surface (122) rétrécie dans la direction radiale.

11. Soupape d'aération (24) selon l'une quelconque des revendications précédentes, **caractérisée en ce que** le corps de soupape (58) comprend au moins une partie de matériau (114) s'élargissant radialement vers l'extérieur, laquelle présente une surface de guidage de corps de soupape (112) s'étendant parallèlement à l'axe de mouvement (60) et orientée radialement vers l'extérieur.

12. Soupape d'aération (24) selon la revendication 11, **caractérisée en ce que** le corps de soupape (58) présente au moins deux, de préférence trois parties de matériau (114) réparties le long d'une circonférence, et **en ce que** respectivement deux parties de matériau (114) délimitent entre elles un canal de fluide (118).

13. Soupape d'aération (24) selon l'une quelconque des revendications précédentes, **caractérisée en ce qu'**elle correspond au type HB, en particulier conformément à la norme EN 15096 (version de janvier 2008).

14. Combinaison de sécurité (124), comprenant une soupape d'aération (24) selon l'une quelconque des revendications précédentes et une soupape de retenue (126), laquelle empêche, sous la forme d'un clapet anti-retour, un retour de l'eau à l'encontre de la direction d'utilisation (30) prévue.

15. Combinaison de sécurité (124) selon la revendication 13, **caractérisée en ce qu'**elle correspond au type HD, en particulier conformément à la norme EN 15096 (version janvier 2008).
